# EUROPÄISCHE PATENTSCHRIFT

(11) **EP 0 544 853 B1**
(45) Veröffentlichungstag und Bekanntmachung des Hinweises auf die Patenterteilung: **14.08.1996**
(21) Anmeldenummer: 92910390.1
(22) Anmeldetag: 18.05.1992
(51) Int. Cl.: F24H 3/06, F28F 1/10, F28F 1/40, F28F 1/42, F28F 1/16

(54) **LUFTHEIZGERÄT**
AIR HEATER
APPAREIL DE CHAUFFAGE D'AIR

(30) Priorität: 22.05.1991 DE 4116692
(43) Veröffentlichungstag der Anmeldung: 09.06.1993
(73) Patentinhaber: Philipp Kreis GmbH & Co. TRUMA-Gerätebau, D-85640 Putzbrunn (DE)
(72) Erfinder: BRANDTNER, Josef, D-8034 Germering (DE); BAUR, Jörg, D-8000 München 81 (DE); FECHNER, Michael, D-8019 Glonn (DE)
(74) Vertreter: WILHELMS, KILIAN & PARTNER Patentanwälte
(86) Internationale Anmeldenummer: EP9201085
(87) Internationale Veröffentlichungsnummer: WO9220975

(56) Entgegenhaltungen:
- WO-A-82/00344
- FR-A- 2 545 594
- NL-A- 7 703 818
- US-A- 4 657 074

## Beschreibung

Die Erfinduanng bezieht sich auf ein Luftheizgerät für Kleinräume, insbesondere für fahrbare Räume, wie Caravans, Wohnmobile, Boote oder dergleichen, nach dem Oberbegriff des Patentanspruches 1.

Bei einem aus DE-C -36 39 222 bekannten Luftheizgerät ist eine rohrförmige Brennkammer von einem Wärmetauschereinsatz aus einem beidseitig gerippten Innenmantel umgeben. Zum Anschluß an einen Brennerraum ist dieser Einsatz am einen Ende offen, während er am anderen Ende eine auf den Innenmantel aufgesetzte Abdeckkappe aufweist zum Umlenken der im Flamm- oder Brennkammerrohr aufsteigenden Verbrennungsgase in einen zwischen Flammrohr und Einsatz-Innenmantel gebildeten Heizraum, in den die Verbrennungsgase nach unten und durch eine Abgasführung ins Freie geführt werden. Ein weiterer zwischen dem Innenmantel und einem Außenmantel gebildeter Ringraum dient zum Erwärmen von durchströmender Luft. Dieser bekannte Wärmetauschereinsatz ist mit seinen Innen- und Außenrippen als Strangpreßprofilteil ausgebildet. Die radial vom Innenmantel abstehenden und sich auf seine volle Länge erstreckenden Innen- und Außenrippen sind flügelförmig mit ebenen Oberflächen ausgeformt. Bei einem aus DE-A-38 08 061, die Grundlage für den Oberbegriff des Patentanspruchs 1 ist, bekannten Luftheizgerät weist ein Wärmetauschereinsatz Innen- und Außenrippen auf, die am Innenmantel gegegenüberliegend angesetzt sind, wobei die Innenrippen abwechselnd breiter und schmäler sind. Dieser Wärmetauschereinsatz ist im Gußverfahren in Haubenform hergestellt, die jeweils nur für eine bestimmte Gerätegröße verwendbar und zudem aufwendig und teuer ist. Bei diesen bekannten Heizgeräten enden die Außenrippen mit ihren meist spitzen Außenkanten in einem größeren Abstand vom Außenmantel, um eine stellenweise Überhitzung des Außenmantels zu verhindern. Andererseits entsteht dadurch zwischen Außenmantel und den Außenrippen ein freier Umfangsraum, in den die durchströmende Luft weder aufgefächert noch mit Heizflächen direkt in Berührung kommt. Für ein Wasser-Heizgerät (DE-C-34 16 878) ist schon ein Wärmetauschereinsatz bekannt geworden, der einen mit Innenrippen versehenen Innenmantel und einen durch Stege damit verbundenen im Umfang geschlossenen Außenmantel aufweist, um so zwischen Innen- und Außenmantel einen Ringraum für das aufzuheizende Heizwasser zu bilden. Dabei ist der aus Außen- und Innenmantel bestehende Wärmetauschereinsatz einstückig als Strangpreßprofil ausgebildet. Und dieser in bekannter Weise gestaltete Wärmetauschereinsatz kann aber nur zum Erwärmen flüssiger Medien Verwendung finden, um eine zu starke Aufheizung und Überhitzung des Strangpreßprofiles zu vermeiden. Ein ähnlicher Wärmetauschereinsatz ist auch aus FR-A-2 545 594 bekannt.

Der Erfindung liegt daher die Aufgabe zugrunde, ein Luftheizgerät mit geeignetem Wärmetauschereinsatz zu schaffen, der aus einem einfachen Formteil mit vergrößerten und für eine optimale Luftführung besonders geeigneten Wärmeübertragungsflächen besteht.

Diese Aufgabe wird mit einem Luftheizgerät gemäß dem Oberbegriff des Patentanspruches 1 erfindungsgemäß durch die Kennzeichnungsmerkmale dieses Patentanspruches gelöst.

Vorteilhafte Weiterentwicklungen der Erfindung sind in Unteransprüchen beansprucht.

Mit einem Luftheizgerät, dessen Wärmetauschereinsatz mit einem Innenmantel mit günstig gestalteten Innen- und Außenrippen versehen ist, lassen sich besonders große Heizflächen auch in dichter Anordnung erreichen, ohne daß dadurch eine Formung durch Strangpressen erschwert wird. Die Verdichtung der Innenrippen durch abwechselnd auf den Umfang verteilte breite und schmale Rippen gewährleistet eine weitgehende Auffächerung des Verbrennungsgasstromes im Heizraum, ohne an den freien Innenkannten der Rippen eine zu starke Verengung der Durchströmräume zu schaffen. Die Materialspannungen und die Wärmedurchflußwege werden durch am Innenmantel gegenüberliegend an gleicher Stelle angesetzte Innen- und Außenrippen verkürzt und durch die an den Außenkannten der Außenrippen mindestens einseitig abstehenden Querstege werden zusätzlich die nach außen wirkenden Abstrahlflächen vergrößert, so daß die Außenrippen mit den äußeren Querstegen sich bis nahe an den Außenmantel erstrecken können, ohne daß eine zu starke stellenweise Erhitzung des Außenmantels befürchtet werden muß. Besonders große Abstrahlflächen ergeben sich, wenn die Querstege beidseitig von den Außenrippen abstehen und sich mit ihren Enden einander nähern oder wenn sie sich zu einem geschlossenen Umfangsmantel vereinigen, zwischen dem und dem Außenmantel noch eine abgetrennte Luftströmung entsteht, die gegenüber dem zwischen den Außenrippen geführten Hauptluftstrom nach außen isolierend wirkt. Zusätzliche Querfortsätze an den Außenrippen haben sich außerdem als vorteilhaft erwiesen, da sie nicht nur die Wärmeübertragungsflächen vergrößern, sondern noch in die zwischen den Rippen geführten Luftströme hineinragen. Die Oberflächen der Rippen lassen sich an Strangpreßprofilen noch durch vielfältige Gestaltungsmöglichkeiten erweitern. Als besonders günstig haben sich wellen- oder zackenförmige Oberflächen- Längsprofilierungen erwiesen. Die Rippen können sowohl durchgehend gleiche oder auch zu den freien Kanten hin sich verjüngende Querschnitte aufweisen. Eine weitere Vergrößerung der Übertragungsflächen an den Innen- und Außenrippen könnte schließlich noch durch schlangenförmige Querschnitte erzielt werden.

Die Erfindung wird nachfolgend anhand von Ausführungsbeispielen, die auch in der Zeichnung schematisiert dargestellt sind, näher beschrieben. Es zeigen:
Fig. 1 einen Axialschnitt durch ein Luftheizgerät,
Fig. 2 eine Draufsicht auf einen Wärmetauschereinsatz gemäß Fig. 1,
Fig. 3 eine Draufsicht auf eine vergrößerte Innenrippe,
Fig. 4 einen Detailausschnitt mit geänderten Rippen,
Fig. 5 Rippen mit gewellter Oberfläche, vergrößert, und
Fig. 6 schlangenförmige Rippen.

Zwischen einem Flamm- bzw. Brennrohr 1 und einem Außenmantel 3 aus geeignetem Material ist ein erfindungsgemäßer Wärmetauschereinsatz 2 eingesetzt (Fig. 1). Dieser Einsatz (Fig. 2) besteht aus einem Innenmantel 4 mit Innenrippen 8 und Außenrippen 10. Der Innenmantel 4 begrenzt zusammen mit dem Flammrohr 1 einen von den aus der Brennkammer 5 umgelenkten Verbrennungsgasen durchströmten Heizraum 6, während Innen- und Außenmantel 4,3 einen Ringraum 7 zum Erwärmen eines Luftstromes bilden. Die Innen- und Außenrippen sind gegenüberliegend am Innenmantel angesetzt, ihre radialen Breiten stimmen annähernd überein und sie erstrecken sich auf die ganze Länge des Innenmantels. Um möglichst viele Innenrippen unterzubringen, können sie abwechselnd in breite Innenrippen 8 und schmale Innenrippen 9 aufgeteilt sein (Fig. 4). Andererseits können die schmalen Innenrippen 9 auch durch kurze Rippenansätze 9' ersetzt sein (Fig. 2). Diese dichte Rippenanordnung ermöglicht eine weitgehende Auffächerung des Verbrennungsgasstromes, ohne aber an den Innenkanten 11 am Flammrohr eine zu starke Kanalverengung zu schaffen. Das Flammrohr 1 kann direkt an diesen Innenkanten anliegen, so daß die Wärme vom Flammrohr direkt auf den Wärmetauschereinsatz übertragen wird. Das Flammrohr erstreckt sich im Innern des Wärmetauschereinsatzes 2 nach oben, wo es mit seiner oberen Austrittsöffnung kurz vor einer den Wärmetauschereinsatz bzw. dessen Innenmantel kappenförmig abdeckenden Deckenfläche 14, die zweckmäßig aufgeschweißt ist, endet. Durch diese Deckenkappe werden die im Flammrohr aufsteigenden Verbrennungsgase in den Heizraum 6 umgelenkt, aus dem die Verbrennungsgase auf der Brennerseite des Einsatzes wiederum über einen Abgasanschluß 22 und einen Kamin od. dgl. ins Freie abgeführt werden. Im Ringraum 7 strömt die zu erwärmende Luft im Gegenstrom zu den Verbrennungsgasen im Heizraum. Dazu tritt die zu erwärmende Luft brennerseitig, oft auch durch ein Gebläse (nicht gezeichnet) beaufschlagt, in den Ringraum ein und am anderen Ende entweder direkt oder über ein Luftheizsystem in den zu erwärmenden Raum aus. Die im Ringraum 7 ebenfalls gleichmäßig auf den Umfang verteilten Außenrippen 10 tragen an ihren Außenkanten 12 Querstege 13, die sich zumindest einseitig von den Rippen erstrecken. Zweckmäßig sind noch weitere Querfortsätze 15 an den Außenrippen ausgebildet. Auch an den Innenrippen könnten Querstege und Querfortsätze angeformt sein. Wie Fig. 1 zeigt, enden die Außenrippen mit ihren Querstegen 13 in einem Abstand vom Außenmantel 3, so daß zwischen dem meist aus einem Stahl- oder Aluminiumblech bestehenden Außenmantel und den Außenrippen keine direkte Wärmeübertragung mit folglicher Überhitzung des Außenmantels stattfindet. Andererseits bilden die Querstege 13 zusätzliche Abstrahlflächen, so daß auch zwischen den Querstegen und dem Außenmantel noch zusätzliche wirksame Aufheizräume entstehen. Die Außenrippen tragen ebenfalls zu einer starken Auffächerung des Luftstromes bei und bewirken seine rasche und intensive Erwärmung, insbesondere durch die in die Luftströme hineinragenden Querstege 13 und Querfortsätze 15. Durch das Strangpreßverfahren ist es weiterhin möglich, die Oberflächen der Rippen, insbesondere der Innenrippen, mit gewellten oder gezackten Oberflächen auszubilden. Gewellte Innenrippen 16 sind beispielsweise in Fig. 5 vergrößert dargestellt, wobei zusätzlich diese Rippen eine verjüngung 17 zu ihren freien Enden hin zeigen, um eine Anpassung an die auftretenden Materialspannungen zu schaffen. In Fig. 3 ist hingegen eine Innenrippe 8 mit gezackten Oberflächen vergrößert dargestellt. Wie Fig. 6 noch zeigt, können die Rippen auch im Querschnitt Schlangenform 20 aufweisen, was sich insbesondere an den Innenrippen auch in Verbindung mit gewellten oder gezackten Oberflächen gut verwirklichen läßt. In einigen der Außenrippen können noch Schraubkanäle 21 eingeformt sein, in die am Befestigungsende des Wärmetauschereinsatzes Schraubgewinde eingeschnitten werden können, um diesen auf einer Basisplatte zu befestigen.

Der erfindungsgemäße Wärmetauschereinsatz als Strangpreßprofil läßt sich besonders vorteilhaft mit einem Basisblock 25 verbinden, der zwei konzentrisch angeordnete Ringkanäle, einen Abgaskanal 26 und einen äußeren Zuluftkanal 27 bildet. Der Zuluftkanal ist an einer Stelle von einem radial abstehenden Abgasanschluß 22 durchsetzt, der von einem Mantelrohr 28 zur Bildung einer Vorwärmluftführung 29 um den Abgasanschluß umgeben ist. Der Basisblock bildet mit seiner Mittel-Ringwand 30 einen Aufsetzsockel 31 für den Innenmantel 4 des Wärmetauschereinsatzes unter Zwischenlage eines Abdichtringes 32. Auf ein den Basisblock nach innen abschließendes Zentralrohrstück 33 kann das Flammrohr 1 aufgesteckt sein, während ein Brennerrohr 35 mit seinen Gas und Luft-Zuführungen in dieses Zentralrohrstück eingesetzt ist. Die Abgas- und Zuluftkanäle 26, 27 sind dem Heizraum 6 und dem Ringraum 7 so angepaßt, daß abgedichtete Strömungsräume entstehen. Am anderen, meist oberen Ende des Wärmetauschereinsatzes kann die im Ringraum 7 erwärmte Luft entweder direkt in den Raum austreten oder zu einem Anschluß 36 für ein Luftheizsystem zusammengeführt sein.

## Patentansprüche

1. Luftheizgerät für Kleinräume, insbesondere fahrbare Räume, wie Caravans, Wohnmobile, Boote oder dergleichen, mit einem als Strangpreßprofil ausgebildeten Wärmetauschereinsatz (2), der zwischen einer von einem zylinderförmigen Flammrohr (1) gebildeten Brennkammer (5), insbesondere für eine Befeuerung mit gasförmigen Medien, und einem die Brennkammer umgebenden Außenmantel (3) angeordnet ist, wobei ein zylinderförmiger Innenmantel (4) dieses Wärmetauschereinsatzes mit radialen einander gegenüberliegend angesetzten Innen- und Außenrippen (8, 10) versehen und an dem vom Brenner abgekehrten Ende zur Umlenkung der Verbrennungsgase aus der Brennkammer (5) zu einem zwischen Flammrohr (1) und Innenmantel (4) gebildeten Heizraum (6) abgeschlossen ist, während Innenmantel (4) und Außenmantel (3) einen Ringraum (7) für einen zu erwärmenden Luftstrom bilden, dadurch gekennzeichnet, daß an den Außenkanten (12) der Außenrippen (10) jeweils ein mindestens einseitig abstehender Quersteg (13) ausgebildet ist, die Querstege (13) untereinander nicht zusammenhängen und sie mit ihren Außenflächen der Innenfläche des Außenmantels (3) folgend diesem mit gleichmäßigem Abstand gegenüberliegen.

2. Luftheizgerät nach Anspruch 1, dadurch gekennzeichnet, daß an den Außenrippen (10) zu den äußeren Querstegen (13) weitere Querfortsätze (15) ausgebildet sind.

3. Luftheizgerät nach Anspruch 1 oder 2, dadurch gekennzeichnet, daß am Innenmantel (4) breite und schmale Innenrippen (8, 9) abwechselnd angeordnet sind.

4. Luftheizgerät nach einem der Ansprüche 1 bis 3 dadurch gekennzeichnet, daß Querstege (13) und/oder Querfortsätze (15) zusätzlich an den Innenrippen vorgesehen sind.

5. Luftheizgerät nach einem der Ansprüche 1 bis 4, dadurch gekennzeichnet, daß die Oberflächen der Innen- und/oder Außenrippen (8, 9, 10) gewellt oder gezackte Längsprofilierungen (16) aufweisen.

6. Luftheizgerät nach einem der Ansprüche 1 bis 5, dadurch gekennzeichnet, daß die Innenrippen (8, 9) und/oder Außenrippen (10) zu ihren Innen- bzw. Außenkanten (11 bzw. 12) hin sich verjüngen.

7. Luftheizgerät nach einem der Ansprüche 1 bis 6, dadurch gekennzeichnet, daß Innen- und/oder Außenrippen (8, 9, 10) im Querschnitt schlangenförmig ausgebildet sind.

8. Luftheizgerät nach einem der Ansprüche 1 bis 7, dadurch gekennzeichnet, daß die Innenrippen (8) des Innenmantels (4) zum Anliegen am Flammrohr (1) ausgebildet sind.

9. Luftheizgerät nach einem der Ansprüche 1 bis 8, dadurch gekennzeichnet, daß in einigen der Außenrippen (10) Schraubkanäle (21) eingeformt sind.

10. Luftheizgerät nach einem der Ansprüche 1 bis 9, dadurch gekennzeichnet, daß der Innenmantel (4) auf einen Basisblock (25) aufgesetzt ist und dadurch die konzentrischen Abgas- und Zuluftkanäle (26, 27) des Basisblockes an den Heizraum (6) und den Ringraum (7) voneinander getrennt anschließbar sind.

11. Luftheizgerät nach Anspruch 10, dadurch gekennzeichnet, daß Abgaskanal (26) und Zuluftkanal (27) durch eine Mittel- Ringwand (30) voneinander getrennt sind, die einen Aufsetzsockel (31) für den Innenmantel (4) bildet.

## Claims

1. Air heater for small areas, in particular mobile areas, such as caravans, mobile homes, boats or similar, with a heat exchanger arrangement (2) constructed as an extruded profile, which is arranged between a combustion chamber (5) formed by a cylindrical flame tube (1), in particular for firing with gaseous media, and an outer shell (3) enclosing the combustion chamber, wherein a cylindrical inner shell (4) of this heat exchanger arrangement is provided with inner and outer ribs (8, 10) attached radially opposite one another and is sealed off at the end remote from the combustion chamber to deflect combustion gases from the combustion chamber (5) to a heating chamber (6) formed between the flame tube (1) and the inner shell (4), whereas the inner shell (4) and the outer shell (3) form an annular chamber (7) for an air stream to be heated, characterised in that on the outside edges (12) of the outer ribs (10) a respective transverse web (13) protruding at least on one side is formed, the transverse webs (13) do not join onto one another and with their outer surfaces following the inner surface of the outer shell (3) lie opposite said outer shell at a uniform distance.

2. Air heater according to Claim 1, characterised in that further transverse continuations (15) to the outer transverse webs (13) are constructed on the outer ribs (10).

3. Air heater according to Claim 1 or 2, characterised in that broad and narrow inner ribs (8, 9) are arranged alternately on the inner shell (4).

4. Air heater according to one of Claims 1 to 3, characterised in that transverse webs (13) and/or transverse continuations (15) are additionally provided on the inner ribs.

5. Air heater according to one of Claims 1 to 4, characterised in that the surfaces of the inner and/or outer ribs (8, 9, 10) have corrugated or jagged longitudinal profiles (16).

6. Air heater according to one of Claims 1 to 5, characterised in that the inner ribs (8, 9) and/or outer ribs (10) taper towards the inner and outer edges (11 and 12 respectively).

7. Air heater according to one of Claims 1 to 6, characterised in that inner and/or outer ribs (8, 9, 10) are constructed with a serpentine cross-section.

8. Air heater according to one of Claims 1 to 7, characterised in that the inner ribs (8) of the inner shell (4) are constructed to abut against the flame tube (1).

9. Air heater according to one of Claims 1 to 8, characterised in that screw ducts (21) are moulded in some of the outer ribs (10).

10. Air heater according to one of Claims 1 to 9, characterised in that the inner shell (4) is attached to a base block (25) and the concentric exhaust gas and air supply ducts (26, 27) of the base block may thus be connected to the heating chamber (6) and the annular chamber (7) separately from one another.

11. Air heater according to Claim 10, characterised in the exhaust gas duct (26) and air supply duct (27) are separated from one another by a central annular wall (30) which forms an attachment base (31) for the inner shell (4).

## Revendications

1. Appareil de chauffage d'air pour locaux de petite taille, notamment pour locaux mobiles, tels que caravanes, mobil-homes, bateaux ou analogues, avec un insert d'échange de chaleur (2) réalisé sous forme de profilé filé, qui est disposé entre une chambre de combustion (5) formée par un tube-foyer cylindrique (1), pour y brûler notamment des combustibles gazeux, et une enveloppe extérieure (3) entourant la chambre de combustion, une enveloppe intérieure cylindrique (4) de cet insert d'échange de chaleur étant pourvue de nervures radiales intérieures et extérieures (8, 10) disposées en vis-à-vis, et étant fermée à l'extrémité opposée au brûleur afin de renvoyer les gaz de combustion de la chambre de combustion (5) vers une chambre de chauffage (6) formée entre le tube-foyer (1) et l'enveloppe intérieure (4), tandis que l'enveloppe intérieure (4) et l'enveloppe extérieure (3) forment une chambre annulaire (7) pour un flux d'air à réchauffer, **caractérisé** en ce qu'une branche transversale (13) faisant saillie au moins d'un côté est chaque fois configurée sur les bords extérieurs (12) des nervures extérieures (10), les différentes branches transversales (13) ne sont pas contiguës, et elles font face par leurs faces extérieures à l'enveloppe extérieure (3) à distance uniforme, en suivant la face intérieure de cette dernière.

2. Appareil de chauffage d'air selon la revendication 1, **caractérisé** en ce que des prolongements transversaux supplémentaires (15) sont configurés en plus des branches transversales extérieures (13) sur les nervures extérieures (10).

3. Appareil de chauffage d'air selon la revendication 1 ou 2, **caractérisé** en ce que des nervures intérieures alternativement larges et étroites (8, 9) sont disposées sur l'enveloppe intérieure (4).

4. Appareil de chauffage d'air selon une des revendications 1 à 3, **caractérisé** en ce que des branches transversales (13) et/ou des prolongements transversaux (15) sont en outre prévus sur les nervures intérieures.

5. Appareil de chauffage d'air selon une des revendications 1 à 4, **caractérisé** en ce que les surfaces des nervures intérieures et/ou extérieures (8, 9, 10) présentent des profilages longitudinaux (16) ondulés ou dentelés.

6. Appareil de chauffage d'air selon une des revendications 1 à 5, **caractérisé** en ce que les nervures intérieures (8, 9) et/ou extérieures (10) se rétrécissent en direction de leurs bords respectivement intérieurs (11) ou extérieurs (12).

7. Appareil de chauffage d'air selon une des revendications 1 à 6, **caractérisé** en ce que des nervures intérieures et/ou extérieures (8, 9, 10) sont réalisées avec une forme de section en serpentin.

8. Appareil de chauffage d'air selon une des revendications 1 à 7, **caractérisé** en ce que les nervures intérieures (8) de l'enveloppe intérieure (4) sont conçues pour s'appliquer contre le tube-foyer (1).

9. Appareil de chauffage d'air selon une des revendications 1 à 8, **caractérisé** en ce que des canaux hélicoïdaux (21) sont formés dans quelques-unes des nervures extérieures (10).

10. Appareil de chauffage d'air selon une des revendications 1 à 9, **caractérisé** en ce que l'enveloppe intérieure (4) est posée sur un bloc de base (25), de sorte que les canaux concentriques de gaz d'échappement et d'air entrant (26, 27) du bloc de base peuvent être raccordés séparément les uns des autres à la chambre de chauffage (6) et à la chambre annulaire (7).

11. Appareil de chauffage d'air selon la revendication 10, **caractérisé** en ce que le canal de gaz d'échappement (26) et le canal d'air entrant (27) sont mutuellement séparés par une paroi annulaire médiane (30), qui forme un socle de pose (31) pour l'enveloppe intérieure (4).
